# EUROPÄISCHE PATENTANMELDUNG

(11) **EP 4 764 084 A1**
(43) Veröffentlichungstag der Anmeldung: **24.06.2026**
(21) Anmeldenummer: 25197378.0
(22) Anmeldetag: 21.08.2025
(51) Int. Cl.: E02F 3/36, E02F 3/413, E02F 3/96

(54) **BAGGERANBAUGERÄT**

(30) Priorität: 19.12.2024 DE 202024107420 U
(71) Anmelder: OilQuick Deutschland KG, 82297 Steindorf (DE)
(72) Erfinder: Schauer, Stefan, 86438 Kissing (DE)
(74) Vertreter: Charrier Rapp & Liebau

(57) **Zusammenfassung**

Die Erfindung betrifft ein Baggeranbaugerät (1) mit einem werkzeugseitigen Schnellwechsler (2) zur Ankopplung eines Werkzeugs oder Anbaugeräts, einer Greifzangenanordnung (3) mit zwei durch einen Greiferantrieb (23, 24) gegeneinander bewegbaren Greiferarmen (4, 5) und einem Adapter (6) zum Ankoppeln des Baggeranbaugeräts (1) an einen baggerseitigen Schnellwechsler. Erfindungsgemäß sind die Greifzangenanordnung (3) an einem an der Unterseite des Adapters (6) fest angeordneten Greiferträger (19) und der Schnellwechsler (2) an der Unterseite des Greiferträgers (19) montiert.

## Beschreibung

Die Erfindung betrifft ein Baggeranbaugerät nach dem Oberbegriff des Anspruchs 1.

Ein derartiges Baggeranbaugerät ist aus der DE 10 2023 114 523 A1 bekannt. Bei dem dort offenbarten Tiltrotator ist der zur Ankopplung eines Werkzeugs oder Anbaugeräts dienende werkzeugseitige Schnellwechsler innerhalb eines Antriebsgehäuses um eine Drehachse 5 drehbar gelagert und kann mittels eines Drehantriebs relativ zum Antriebgehäuse um 360° gedreht werden. Das Antriebsgehäuse ist an einem als Adapter ausgebildeten Anschlussteil über seitlich vorstehende Lagerzapfen innerhalb zweier voneinander beabstandeter Lageraugen um eine zur Drehachse orthogonale Schwenkachse schwenkbar angeordnet und kann über einem hydraulischen Schwenkantrieb relativ zum Träger um ca. +/- 45° geschwenkt werden. Über das als Adapter mit zwei bolzenförmigen Kopplungselementen ausgebildete Anschlussteil kann der Tiltrotator an einen baggerseitigen Schnellwechsler angekoppelt werden. Durch einen derartigen Tiltrotator können an dem Schnellwechsler angekoppelte Werkzeuge nicht nur um die Drehachse gedreht, sondern zusätzlich auch gegenüber dem Anschlussteil um die zur Drehachse orthogonale Schwenkachse gekippt werden, wodurch die Bewegungsmöglichkeiten für die Werkzeuge erweitert werden. An den Schnellwechsler sind z.B. Baggerlöffel, Verdichter, Hydraulikhämmer oder andere Werkzeuge ankoppelbar. An dem Schnellwechsler ist außerdem eine Greifzangenanordnung mit zwei gegeneinander verschwenkbaren Greiferarmen zum Greifen von Rohren, Stangen, Steinen oder dgl. angeordnet. Dadurch kann das Einsatzgebiet erweitert werden. Allerdings weist ein derartiger Tiltrotator auch immer ein relativ hohes Eigengewicht und einen vergleichsweise hohen Aufbau auf, wodurch die Arbeitsgeschwindigkeit, die Stabilität und das Handling beeinträchtigt werden kann. Zudem ist für die Ansteuerung eines solchen Tiltrotators mit zusätzlicher Greifzangenanordnung auch immer eine relativ aufwendige und kostenintensive Ansteuerung erforderlich.

Aufgabe der Erfindung ist es, ein Baggeranbaugerät der eingangs genannten Art zu schaffen, das stabil und kompakt ausgeführt ist und einen erweiterten Anwendungsbereich ermöglicht.

Diese Aufgabe wird durch ein Baggeranbaugerät mit den Merkmalen des Anspruchs 1 gelöst. Zweckmäßige Ausgestaltungen und vorteilhafte Weiterbildungen der Erfindung sind in den Unteransprüchen angegeben.

Das erfindungsgemäße Baggeranbaugerät weist einen werkzeugseitigen Schnellwechsler zur Ankopplung eines Werkzeugs oder Anbaugeräts, eine Greifzangenanordnung mit zwei durch einen Greiferantrieb gegeneinander bewegbaren Greiferarmen und einem Adapter zum Ankoppeln des Baggeranbaugeräts an einen baggerseitigen Schnellwechsler auf. Der Zangengreifer ist an einem an der Unterseite des Adapters fest angeordneten Greiferträger und der Schnellwechsler an der Unterseite des Greiferträgers montiert. Durch den Adapter, den Greiferträger mit der Greifzangenanordnung und den Schnellwechsler wird ein aus drei Modulen zusammengesetztes kompaktes Baggeranbaugerät mit erweiterten Einsatzmöglichkeiten geschaffen. Der Adapter, der Greiferträger und der Schnellwechsler sind fest miteinander verbunden, wodurch sich eine stabile Einheit ergibt. Über den Adapter kann der Greiferträger mit der Greifzangenanordnung und dem an der Unterseite des Greiferträgers angeordneten Schnellwechsler an einen z.B. an einem Baggerstiel und einer Koppel eines Baggers montierten baggerseitigen Schnellwechsler angekoppelt werden. Über die Greifzangenanordnung können z.B. Schachtdeckel, Bordsteine, Rohre oder andere am Bau benötigte Bauteile gegriffen und bewegt werden. An den werkzeugseitigen Schnellwechsler können Tieflöffel, Profilierlöffel oder andere Werkzeuge angekoppelt werden. Der Greiferträger mit der Greifzangenanordnung ist auch ohne am Schnellwechsler angekoppelte Werkzeuge einsetzbar.

In einer bevorzugten Ausführung können die beiden Greiferarme der Greifzangenanordnung um jeweils eine zur Längsrichtung des Greiferträgers rechtwinklige Schwenkachse schwenkbar an einer mit dem Greiferträger fest verbundenen Tragkonstruktion angeordnet sein.

Der Greiferantrieb weist zweckmäßigerweise einen ersten Greiferzylinder zur Betätigung eines ersten Greiferarms und einen zweiten Greiferzylinder zur Betätigung eines zweiten Greiferarms auf. Der Antrieb der beiden Greiferarme kann aber auch auf andere Weise erfolgen. Damit die beiden durch jeweils einen Greiferzylinder verschwenkbaren Greiferarme beim Einklappen ineinander gefahren werden und vollständig eingeklappt werden können, weist der erste Greiferarm zweckmäßigerweise eine schlitzförmige Ausnehmung zur Aufnahme des zweiten Greiferarms auf.

Der erste Greiferzylinder und der zweite Greiferzylinder können in einer stabilen und kompakten Bauweise an den Außenseiten zweier Seitenwände des Greiferträgers angeordnet sein.

Der werkzeugseitige Schnellwechsler enthält in einer bevorzugten Ausführung ein Traggehäuse, welches an der einen Seite erste Aufnahmen zur Aufnahme und Halterung eines werkzeugseitigen ersten bolzenförmigen Kopplungselements und an der anderen Seite zweite Aufnahmen zur Aufnahme und Halterung eines werkzeugseitigen zweiten bolzenförmigen Kopplungselements aufweist. Der werkzeugseitige Schnellwechsler enthält außerdem eine Verriegelungseinrichtung mit zwei innerhalb von Bohrungen des Traggehäuses verschiebbar geführten, zwischen einer ausgefahrenen Verriegelungsstellung und einer eingefahrenen Entriegelungs- bzw. Wechselstellung bewegbaren Verriegelungsbolzen.

In einer einfachen Ausführung können die Verriegelungsbolzen über einen mechanischen Verstellmechanismus manuell zwischen der eingefahrenen Entriegelungs- bzw. Wechselstellung und der ausgefahrenen Verriegelungsstellung verschiebbar sein. Der Verstellmechanismus kann durch eine Welle und eine Gelenkanordnung mit zylindrischen Stellelementen, Gelenkstücken und Gelenkhebeln gebildet sein.

Der Adapter enthält in einer bevorzugten Bauform zwei zueinander parallele Seitenwangen, in denen zwei zueinander parallele bolzenförmige Kopplungselemente zur Ankopplung des Baggeranbaugeräts an einen baggerseitigen Schnellwechsler gehalten sind.

Weitere Besonderheiten und Vorzüge der Erfindung ergeben sich aus der folgenden Beschreibung bevorzugter Ausführungsbeispiele anhand der Zeichnung. Es zeigen:
- **Figur 1**: ein erfindungsgemäßes Baggeranbaugerät in einer Seitenansicht;
- **Figur 2**: das in Figur 1 gezeigte Baggeranbaugerät in einer Draufsicht;
- **Figur 3**: das in Figur 1 gezeigte Baggeranbaugerät in einer ersten Perspektivansicht von oben;
- **Figur 4**: das in Figur 1 gezeigte Baggeranbaugerät in einer zweiten Perspektivansicht von oben;
- **Figur 5**: das in Figur 1 gezeigte Baggeranbaugerät in einer ersten Perspektivansicht von unten und
- **Figur 6**: das in Figur 1 gezeigte Baggeranbaugerät in einer zweiten Perspektivansicht von unten.

Das in den Figuren 1 bis 6 in unterschiedlichen Ansichten dargestellte Baggeranbaugerät 1 weist einen werkzeugseitigen Schnellwechsler 2 zur Ankopplung eines Werkzeugs oder Anbaugeräts, eine Greifzangenanordnung 3 mit zwei gegeneinander bewegbaren Greiferarmen 4 bzw. 5 und einen Adapter 6 zum Ankoppeln des Baggeranbaugeräts 1 an einen baggerseitigen Schnellwechsler auf.

Wie aus der Seitenansicht von Figur 1 und den Perspektivansichten der Figuren 5 und 6 hervorgeht, enthält der zum Ankoppeln eines Anbaugeräts bzw. Werkzeugs ausgebildete und hier manuell verriegel- bzw. lösbare Schnellwechsler 2 ein als Schweißkonstruktion oder als Gußteil ausgeführtes Traggehäuse 7, das zur einen Seite hin offene erste Aufnahmen 8 zur Aufnahme und Halterung eines werkzeugseitigen ersten bolzenförmigen Kopplungselements an der einen Seite und zur anderen Seite sowie nach unten offene zweite Aufnahmen 9 zur Aufnahme und Halterung eines werkzeugseitigen zweiten bolzenförmigen Kopplungselements an der anderen Seite aufweist. Die zur der einen Seite offenen ersten Aufnahmen 8 sind klauen- oder gabelförmig ausgeführt. Die zur anderen Seite und nach unten offenen zweiten Aufnahmen 9 weisen eine gekrümmte untere Anlagefläche zur Anlage eines bolzenförmigen Kopplungselements auf.

An dem Schnellwechsler 2 ist eine in den Figuren 5 und 6 erkennbare Verriegelungseinrichtung 10 mit zwei innerhalb von Bohrungen 11 des Traggehäuses 7 verschiebbar geführten, zwischen einer ausgefahrenen Verriegelungsstellung und einer eingefahrenen Entriegelungs- bzw. Wechselstellung bewegbaren Verriegelungsbolzen 12 vorgesehen. Die an den zweiten Aufnahmen 9 angeordneten Verriegelungsbolzen 12 sind hier über einen mechanischen Verstellmechanismus manuell zwischen der eingefahrenen Entriegelungs- bzw. Wechselstellung und der ausgefahrenen Verriegelungsstellung verschiebbar. Der mechanische Verstellmechanismus weist eine Welle 13 und eine Gelenkanordnung mit zylindrischen Stellelementen 14, Gelenkstücken 15 und Gelenkhebeln 16 auf. Durch Drehung der zwischen zwei Seitenwangen des Traggehäuses 7 drehbar gelagerten Welle 13 können so die beiden Verriegelungsbolzen 12 zwischen der eingefahrenen Entriegelungs- bzw. Wechselstellung und der ausgefahrenen Verriegelungsstellung verschoben werden. In der ausgefahrenen Verriegelungsstellung der beiden Verriegelungsbolzen 12 werden die nach unten offenen zweiten Aufnahmen 9 an dem Schnellwechsler 2 an der Unterseite geschlossen, so dass ein bolzenförmiges Kopplungselement an einem Werkzeug gehalten werden kann. Ein Ausführungsbeispiel für einen manuell betätigbaren Schnellwechsler ist in der DE 20 2017 001 992 U1 offenbart. Zur Aufbau und zur Funktionsweise eines manuell betätigbaren Schnellwechslers wird auf diese Druckschrift verwiesen. Die Verriegelungsbolzen 12 können aber auch durch einen hydraulischen Stellantrieb oder einen anderen Antrieb zwischen der eingefahrenen Entriegelungs- bzw. Wechselstellung und der ausgefahrenen Verriegelungsstellung verschoben werden. An den Schnellwechsler 2 können so unterschiedliche Anbaugeräte, wie z.B. Tieflöffel, Profilierlöffel oder dgl. angekoppelt werden.

An den zur Seite hin offenen ersten Aufnahmen 8 am Traggehäuse 7 des Schnellwechslers 2 sind zwischen einer heruntergeklappten Wechsel- und Fangstellung und einer hochgeklappten Sicherungsstellung klappbare Fanghaken 17 angeordnet. Die um Querachsen 18 schwenkbaren Fanghaken 17 bilden eine Fallsicherung, durch die zuverlässig verhindert wird, dass Werkzeuge bzw. Anbaugeräte herabstürzen, selbst wenn die Verriegelung des Schnellwechslers 5 trotz eventuell vorhandener Sichtanzeige, Warnsignal und Gegenprobe versehentlich nicht richtig geschlossen wurde.

Der Schnellwechsler 2 ist an der Unterseite eines mit dem Adapter 6 fest verbundenen Greiferträgers 19 befestigt. An dem Greiferträger 19 ist die Greifzangenanordnung 3 mit den beiden gegeneinander bewegbaren Greiferarmen 4 und 5 angeordnet. Die beiden Greiferarme 4 und 5 sind um jeweils eine zur Längsrichtung des Greiferträgers 19 rechtwinklige Schwenkachse 20 bzw. 21 schwenkbar an einer mit dem Greiferträger 19 fest verbundenen Tragkonstruktion 22 angeordnet. Die beiden Greiferarme 4 und 5 können über einen hier durch zwei doppeltwirkende Greiferzylinder 23 bzw. 24 gebildeten hydraulischen Greiferzangenantrieb aus- oder eingeklappt werden. Bei der gezeigten Ausführung ist ein erster Greiferarm 4 durch einen ersten Greiferzylinder 23 und ein zweiter Greiferarm 5 durch einen zweiten Greiferzylinder 24 bewegbar. Wie aus Figur 5 hervorgeht, weist der erste Greiferarm 4 eine schlitzförmige Ausnehmung 25 zur Aufnahme des anderen Greiferarms 4 auf. Dadurch können die beiden durch jeweils einen Greiferzylinder 23 bzw. 24 verschwenkbaren Greiferarme 4 und 5 beim Einklappen ineinander gefahren werden und vollständig eingeklappt werden. Die beiden Greiferzylinder 23 und 24 sind an der Außenseite zweier Seitenwände 26 des Greiferträgers 19 befestigt und über ihre Kolbenstangen 27 mit den jeweiligen Greiferarmen 4 und 5 verbunden.

Auf der Oberseite des Greiferträgers 19 ist der Adapter 6 zum Ankoppeln des Baggeranbaugeräts 1 an einen baggerseitigen Schnellwechsler angeordnet. Der Adapter 6 weist eine Grundplatte 28 und zwei zueinander parallele Seitenwangen 29 und 30 auf. In den beiden Seitenwangen 29 und 30 des Adapters 6 sind zwei voneinander beabstandete und zueinander parallele bolzenförmige Kopplungselemente 31 und 32 gehalten. An dem zu den Greiferarmen 4 und 5 näherliegenden Kopplungselement 32 ist ein zur Aufnahme von Kupplungen für Energieversorgungleitungen dienender Kupplungselementträger 33 über Halterungen 34 befestigt.

### Bezugszeichenliste

- 1: Baggeranbaugerät
- 2: Werkzeugseitiger Schnellwechsler
- 3: Greifzangenanordnung
- 4: Erster Greiferarm
- 5: Zweiter Greiferarm
- 6: Adapter
- 7: Traggehäuse
- 8: Erste Aufnahme
- 9: Zweite Aufnahme
- 10: Verriegelungseinrichtung
- 11: Bohrung
- 12: Verriegelungsbolzen
- 13: Welle
- 14: Stellelement
- 15: Gelenkstück
- 16: Gelenkhebel
- 17: Fanghaken
- 18: Querachse
- 19: Greiferträger
- 20: Schwenkachse
- 21: Schwenkachse
- 22: Tragkonstruktion
- 23: Erster Greiferzylinder
- 24: Zweiter Greiferzylinder
- 25: Ausnehmung
- 26: Seitenwand
- 27: Kolbenstange
- 28: Grundplatte
- 29: Erste Seitenwange
- 30: Zweite Seitenwange
- 31: Erstes Kopplungselement
- 32: Zweites Kopplungselement
- 33: Kupplungselementräger
- 34: Halterung

## Patentansprüche

1. Baggeranbaugerät (1) mit einem werkzeugseitigen Schnellwechsler (2) zur Ankopplung eines Werkzeugs oder Anbaugeräts, einer Greifzangenanordnung (3) mit zwei durch einen Greiferantrieb (23, 24) gegeneinander bewegbaren Greiferarmen (4, 5) und einem Adapter (6) zum Ankoppeln des Baggeranbaugeräts (1) an einen baggerseitigen Schnellwechsler, **dadurch gekennzeichnet, dass** die Greifzangenanordnung (3) an einem an der Unterseite des Adapters (6) fest angeordneten Greiferträger (19) und der Schnellwechsler (2) an der Unterseite des Greiferträgers (19) montiert sind.

2. Baggeranbaugerät (1) nach Anspruch 1, **dadurch gekennzeichnet, dass** die beiden Greiferarme (4, 5) der Greifzangenanordnung (3) um jeweils eine zur Längsrichtung des Greiferträgers (19) rechtwinklige Schwenkachse (20, 21) schwenkbar an einer mit dem Greiferträger 19 fest verbundenen Tragkonstruktion (22) angeordnet sind.

3. Baggeranbaugerät (1) nach Anspruch 1 oder 2, **dadurch gekennzeichnet, dass** der Greiferantrieb (23, 24) einen ersten Greiferzylinder (23) zur Betätigung eines ersten Greiferarms (4) und einen zweiten Greiferzylinder (24) zur Betätigung eines zweiten Greiferarms (5) enthält.

4. Baggeranbaugerät (1) nach Anspruch 3, **dadurch gekennzeichnet, dass** der erste Greiferarm (4) eine schlitzförmige Ausnehmung (25) zur Aufnahme des zweiten Greiferarms (5) enthält.

5. Baggeranbaugerät (1) nach Anspruch 3 oder 4, **dadurch gekennzeichnet, dass** der erste Greiferzylinder (23) und der zweite Greiferzylinder (24) an den Außenseiten zweier Seitenwände (26) des Greiferträgers (19) angeordnet sind.

6. Baggeranbaugerät (1) nach einem der Ansprüche 3 bis 5, **dadurch gekennzeichnet, dass** der erste Greiferzylinder (23) und der zweite Greiferzylinder (24) über jeweils eine Kolbenstange (27) mit den Greiferarmen (3, 4) verbunden sind.

7. Baggeranbaugerät (1) nach einem der Ansprüche 1 bis 6, **dadurch gekennzeichnet, dass** der werkzeugseitige Schnellwechsler (2) ein Traggehäuse (7) mit zur einen Seite hin offenen ersten Aufnahmen (8) zur Aufnahme und Halterung eines werkzeugseitigen ersten bolzenförmigen Kopplungselements an der einen Seite und zur anderen Seite sowie nach unten offene zweite Aufnahmen (9) zur Aufnahme und Halterung eines werkzeugseitigen zweiten bolzenförmigen Kopplungselements an der anderen Seite aufweist.

8. Baggeranbaugerät (1) nach Anspruch 7, **dadurch gekennzeichnet, dass** der werkzeugseitige Schnellwechsler (2) eine Verriegelungseinrichtung (10) mit zwei innerhalb von Bohrungen (11) des Traggehäuses (7) verschiebbar geführten, zwischen einer ausgefahrenen Verriegelungsstellung und einer eingefahrenen Entriegelungs- bzw. Wechselstellung bewegbaren Verriegelungsbolzen (12) enthält.

9. Baggeranbaugerät (1) nach Anspruch 8, **dadurch gekennzeichnet, dass** die Verriegelungsbolzen (12) über einen mechanischen Verstellmechanismus (13, 14, 15, 16) manuell zwischen der eingefahrenen Entriegelungs- bzw. Wechselstellung und der ausgefahrenen Verriegelungsstellung verschiebbar sind.

10. Baggeranbaugerät (1) nach Anspruch 9, **dadurch gekennzeichnet, dass** der Verstellmechanismus (13, 14, 15, 16) durch eine Welle (13) und eine Gelenkanordnung mit zylindrischen Stellelementen (14), Gelenkstücken (15) und Gelenkhebeln (16) gebildet wird.

11. Baggeranbaugerät (1) nach einem der Ansprüche 1 bis 10, **dadurch gekennzeichnet, dass** der Adapter (6) zwei zueinander parallele Seitenwangen (29, 30) enthält, in denen zwei zueinander parallele bolzenförmige Kopplungselemente (31, 32) gehalten sind.
